# FASCICULE DE BREVET EUROPEEN

(11) **EP 1 128 146 B1**
(45) Date de publication et mention de la délivrance du brevet: **14.04.2004**
(21) Numéro de dépôt: 01400452.7
(22) Date de dépôt: 21.02.2001
(51) Int. Cl.: F27B 9/36, F27B 9/40

(54) **Procédé de réglage de la teneur en vapeur d'eau dans un four à haute température**
Verfahren zur Regelung des Wasserdampfgehaltes in einem Hochtemperaturofen
Process to adjust the water vapor content in a high temperature furnace

(30) Priorité: 25.02.2000 FR 0002371
(43) Date de publication de la demande: 29.08.2001
(73) Titulaire: CERIC, 75008 Paris (FR)
(72) Inventeur: CERIC, 75008 Paris (FR)
(74) Mandataire: Cournarie, Michèle

(56) Documents cités:
- FR-A- 2 179 532
- US-A- 4 462 792

## Description

L'invention concerne un procédé de réglage de la teneur en vapeur d'eau dans un four à très haute température, et notamment dans un four de cuisson de céramiques et de produits carbonés.

Il a été constaté dans la fabrication de céramiques techniques et de produits carbonés à des températures de 1 300 à 1 800°C dans des fours à brûleurs que la présence de la vapeur d'eau résultant de la combustion des combustibles hydrocarbonés par les brûleurs a des conséquences nuisibles sur la qualité des céramiques et des produits carbonés obtenus.

A des températures inférieures, on remédie à cet inconvénient en utilisant des fours électriques ou des fours à brûleurs radiants, fours dans lesquels n'est pas produite de la vapeur d'eau. Mais il est techniquement et économiquement difficile d'atteindre des températures de 1 300 à 1 800°C avec de tels fours et les fours à brûleurs à combustible s'imposent.

L'invention fournit donc un procédé de réglage de la teneur en vapeur d'eau dans un four à très haute température, qui consiste à utiliser comme combustible essentiel du monoxyde de carbone CO et comme comburant de l'oxygène ou de l'air enrichi en oxygène.

On peut utiliser du CO et lui combiner une faible quantité d'un combustible hydrocarboné (gaz naturel par exemple), la faible quantité étant calculée pour donner une quantité déterminée de vapeur d'eau dans le four.

Les équations mises en oeuvre dans la combustion sont les suivantes : ${\text{1) 2CO + O}}_{\text{2}} {\text{+ (xN}}_{\text{2}} {\text{) → 2CO}}_{\text{2}} {\text{+ (xN}}_{\text{2}} \text{)}$${\text{2) CH}}_{\text{4}} {\text{+ 2O}}_{\text{2}} {\text{+ (yN}}_{\text{2}} {\text{) → CO}}_{\text{2}} {\text{+ 2H}}_{\text{2}} {\text{O + (yN}}_{\text{2}} \text{)}$ (des équations semblables à 2) s'écrivent pour les divers hydrocarbures CₙH₂ₙ₊₂ autres que le méthane).

Dans le cas de l'équation 1), il n'y a pas production d'eau tandis que l'équation 2) correspondant schématiquement à l'utilisation du gaz naturel comme combustible montre la formation d'une quantité importante d'eau.

Par contre si on introduit un faible débit de gaz naturel dans le brûleur, on peut déterminer et régler la quantité d'eau présente dans le four.

En outre l'utilisation de CO présente d'autres avantages par rapport à l'utilisation du gaz naturel et permet de limiter le volume des fumées et aussi d'améliorer le rendement thermique.

On voit d'après les équations 1 et 2 que, en combustion stoechiométrique, le rapport volumique du comburant au combustible est en faveur du monoxyde de carbone par rapport au méthane (gaz naturel) que l'on utilise de l'oxygène pur ou de l'air comme comburant.$\frac{{\text{volume O}}_{\text{2}}}{\text{volume CO}} \text{= 0,5}$$\frac{\text{volume air}}{{\text{volume CH}}_{\text{4}}} \text{= 2,38}$ alors que$\frac{{\text{volume O}}_{\text{2}}}{{\text{volume CH}}_{\text{4}}} \text{= 2}$$\frac{\text{volume air}}{{\text{volume CH}}_{\text{4}}} \text{= 9,53}$

Le même rapport avantageux se retrouve au niveau de la production de fumées :$\frac{\text{volume fumées (air)}}{\text{volume CO}} \text{= 2,89}$$\frac{\text{volume fumées (air)}}{{\text{volume CH}}_{\text{4}}} \text{= 10,56}$

Par ailleurs l'énergie libérée par la combustion d'un m3 de CO (avec de l'air à 20°C) est de 12 MJ/m3 et donne une température adiabatique théorique de 2 468°C (hors énergie de dissociation) ou de 1 958°C (avec énergie de dissociation).

Cette température est donc suffisante pour que le four et le produit à chauffer atteignent une température de 1 800°C.

L'énergie libérée par la combustion d'un m3 de CH₄ dans les mêmes conditions étant de 33,9 MJ/m³ "net heating value", la quantité de fumées dégagée par MJ est également favorable pour la combustion de CO$\frac{\text{volume fumées (air)}}{\text{MJ CO}} \text{= 0,24}$$\frac{\text{volume fumées (air)}}{{\text{MJ CH}}_{\text{4}}} \text{= 0,31}$

On notera que le rendement thermique pour la combustion de CO pur est encore amélioré par l'absence de formation d'eau car on économise l'énergie de vaporisation de cette eau.

Le monoxyde de carbone est un combustible plus coûteux que le gaz naturel ou les autres combustibles habituels mais les avantages qu'il procure et la très grande difficulté technique pour obtenir des températures de 1 800°C avec des fours électriques ou à brûleurs radiants à l'échelle industrielle compensent cet inconvénient.

Le comburant est constitué par l'air qui peut être séché si on souhaite obtenir une atmosphère exempte d'eau ou par de l'air enrichi en oxygène jusqu'à de l'oxygène pur.

On va maintenant décrire un exemple de réalisation d'une installation de mise en oeuvre du procédé avec référence à la figure unique qui est une représentation schématique d'un dispositif de mise en oeuvre de la présente invention.

Un four de cuisson 1 contient un produit à chauffer 2 et est équipé d'une cheminée 3 pour l'évacuation des produits de combustion et d'un brûleur 4.

Le brûleur 4 est alimenté en monoxyde de carbone par une conduite 5 sur laquelle sont montés un détecteur D₁ de mesure du débit de CO et une vanne de réglage V₁ du débit de CO. Le comburant (O₂ ou air) est amené au brûleur par une conduite 6 équipée d'un détecteur D₂ de mesure du débit de comburant et d'une vanne de réglage V₂ de ce débit. Une troisième conduite 7 elle aussi équipée d'un détecteur de débit D₃ et d'une vanne de réglage V₃ du débit permet d'alimenter le brûleur 4 en combustibles hydrocarbonés symbolisés sur la figure par CH₄ mais qui peuvent comprendre des hydrocarbures supérieurs CₙH₂ₙ₊₂.

Des lignes de transfert 8, 9, 10 envoient les informations fournies par les détecteurs D1, D2 et D3 respectivement à un calculateur 11 qui reçoit par la ligne de transfert 12 une indication de la température dans le four à l'aide d'un capteur 20. La connaissance de la température dans le four est utile pour la conduite du processus de chauffage mais n'intervient pas dans le réglage de la teneur en eau.

Le calculateur 11 calcule les différents paramètres et en fonction de la teneur en eau voulue règle le débit de CH₄ par l'intermédiaire de la vanne de réglage V3 via la liaison 13.

Des liaisons 14 et 15 permettent également de régler les débits de comburant et de combustible respectivement par l'intermédiaire des vannes V2 et V1.

A titre d'exemple, on trouvera ci-dessous les équations de combustion d'un mélange de CO et CH₄ qui fournissent la base de l'algorithme utilisé par le calculateur$\frac{\text{Volume des produits de combustion}}{{\text{Volume de CO + CH}}_{\text{4}}} {\text{= % CO x 0,0289 + % CH}}_{\text{4}} {\text{x 0,1056 + (% EAIR*/100) x 0,0239 x [% CO + 4 % CH}}_{\text{4}} \text{]}$$\frac{{\text{Volume H}}_{\text{2}} \text{O}}{{\text{Volume de CO + CH}}_{\text{4}}} {\text{= % CH}}_{\text{4}} \text{x 0,02}$$\frac{{\text{Volume H}}_{\text{2}} \text{O}}{{\text{Volume de CO + CH}}_{\text{4}}} \text{=} \frac{{\text{% CH}}_{\text{4}} \text{x 0,02}}{{\text{% CO x 0,0289 + % CH}}_{\text{4}} {\text{x 0,1056 + (% EAIR*/100) x 0,0239 x [% CO + 4 % CH}}_{\text{4}} \text{]}}$ où EAIR : excès d'air est la quantité d'air sec fournie en excès de la quantité nécessaire pour une combustion stoechiométrique. EAIR = 0 pour une combustion stoechiométrique.

Le réglage de l'excès d'air, donc de la teneur en oxygène, est réalisable par cet algorithme qui montre également qu'en mesurant le débit de CO, le débit de CH₄ et le débit et la composition du comburant, il est possible de connaître et donc de réguler le volume d'H2O par rapport au volume des produits de combustion et d'en améliorer la concentration en eau.

Cet algorithme est donné pour une réaction à l'équilibre et peut être affiné pour tenir compte des valeurs d'équilibre. Des algorithmes similaires peuvent être calculés pour les autres hydrocarbures présents dans le combustible hydrogéné.

## Revendications

1. Procédé de réglage de la teneur en vapeur d'eau dans un four fonctionnant à très haute température entre 1 300 et 1 800°C et chauffé par des brûleurs à combustible, **caractérisé en ce qu'**on utilise comme combustible du monoxyde de carbone CO en mélange avec une faible proportion de combustible hydrocarboné et comme comburant de l'oxygène ou de l'air éventuellement séché et/ou enrichi en oxygène.

2. Procédé selon la revendication 1, **caractérisé en ce qu'**on utilise avec le monoxyde de carbone une faible proportion de combustible hydrocarboné calculée pour obtenir une teneur déterminée en vapeur d'eau dans le produit de combustion.

3. Installation de mise en oeuvre du procédé selon l'une ou l'autre des revendications 1 et 2, **caractérisée en ce qu'**elle comprend :
- un four (1) contenant un produit à chauffer (2),
- un brûleur (4) alimenté en monoxyde de carbone CO par une conduite (5) équipée soit d'un détecteur de débit (D₁) et d'une vanne (V₁) de réglage du débit de CO, en comburant par une conduite (6) équipée d'un détecteur de débit (D₂) et d'une vanne (V₂) de réglage du débit de comburant et un combustible hydrocarboné par une conduite (7) équipée d'un détecteur de débit (D₃) et d'une vanne (V₃) de réglage du débit du combustible hydrocarboné,
- un calculateur (11) relié fonctionnellement aux détecteurs de débit (D₁, D₂, D₃) et aux vannes (V₁, V₂, V₃) pour régler les débits du ou des combustibles ou du comburant selon la teneur en vapeur d'eau souhaitée dans le four.

4. Installation selon la revendication 3, **caractérisée en ce que** le four de cuisson (1) est un four de cuisson pour céramiques ou de produits carbonés.

## Claims

1. A method for regulating the water vapour content in a furnace operating at very high temperature between 1300 and 1800°C and heated by fuel burners, **characterised in that** carbon monoxide CO is used as a fuel in a mixture with a small proportion of hydrocarbon fuel, and as an oxygen carrier oxygen or air, which may possibly be dried and/or enriched with oxygen.

2. The method according to claim 1, **characterised in that** a small proportion of hydrocarbon fuel calculated to obtain a predetermined water vapour content in the combustion product is used with the carbon monoxide.

3. An installation for implementing the method according to one or the other of claims 1 and 2, **characterised in that** it comprises:
- a furnace (1) containing a product to be heated (2),
- a burner (4) supplied with carbon monoxide CO through a pipe (5) fitted either with a flow rate detector (D₁) and a valve (V₁) for adjusting the flow rate of CO, with oxygen carrier through a pipe (6) fitted with a flow rate detector (D₂) and a valve (V₂) to regulate the flow rate of oxygen carrier, and with a hydrocarbon fuel through a pipe (7) fitted with a flow rate detector (D₃) and a valve (V₃) for adjusting the flow rate of hydrocarbon fuel,
- a calculating means (11) functionally connected to the flow rate detectors (D₁, D₂, D₃) and the valves (V₁, V₂, V₃) for adjusting the flow rates of the fuel or fuels or of the oxygen carrier according to the water vapour content desired in the furnace.

4. The installation according to claim 3, **characterised in that** the baking furnace (1) is a furnace for baking ceramics or carbon-containing products.

## Patentansprüche

1. Verfahren zur Regulierung des Wasserdampfgehaltes in einem Ofen, der bei einer sehr hohen Temperatur zwischen 1300°C und 1800°C arbeitet und über Brennstoffbrenner beheizt wird, **dadurch gekennzeichnet, daß** man als Brennstoff Kohlenmonoxid (CO) im Gemisch mit einem geringen Anteil eines kohlenwasserstoffhaltigen Brennstoffes und als Sauerstoffträger Sauerstoff oder Luft verwendet, die gegebenenfalls sauerstoffarm und/oder sauerstoffangereichert ist.

2. Verfahren nach Anspruch 1, **dadurch gekennzeichnet, daß** man mit dem Kohlenmonoxid einen geringen Anteil eines kohlenwasserstoffhaltigen Brennstoffs verwendet, der so berechnet ist, daß man einen bestimmten Wasserdampfgehalt in dem Verbrennungsprodukt erhält.

3. Einrichtung zur Durchführung des Verfahrens nach Anspruch 1 oder 2, **dadurch gekennzeichnet, daß** sie folgendes umfaßt:
- einen Ofen (1), der ein zu erwärmendes Produkt (2) enthält,
- einen Brenner (4), der folgendermaßen versorgt wird: mit Kohlenmonoxid (CO) über eine Leitung (5), die z.B. mit einem Durchflußdetektor (D₁) und einem Ventil (V₁) zur Regulierung des CO-Durchflusses ausgestattet ist, mit einem Sauerstoffträger über eine Leitung (6), die mit einem Durchflußdetektor (D₂) und einem Ventil (V₂) zur Regulierung des Sauerstoffträger-Durchflusses ausgestattet ist, und mit einem kohlenwasserstoffhaltigen Brennstoff über eine Leitung (7), die mit einem Durchflußdetektor (D₃) und einem Ventil (V₃) zur Regulierung des Durchflusses an kohlenwasserstoffhaltigem Brennstoff ausgestattet ist,
- einen Rechner (11), der in Wirkverbindung mit den Durchflußdetektoren (D₁, D₂, D₃) und den Ventilen (V₁, V₂, V₃) steht, um die Durchflüsse des oder der Brennstoffe(s) oder des Sauerstoffträgers abhängig von dem im Ofen gewünschten Wasserdampfgehalt zu regeln.

4. Einrichtung nach Anspruch 3, **dadurch gekennzeichnet, daß** der Brennofen (1) ein Brennofen für Keramiken oder kohlenstoffhaltige Produkte ist.
